# EUROPÄISCHE PATENTSCHRIFT

(11) **EP 1 532 397 B1**
(45) Veröffentlichungstag und Bekanntmachung des Hinweises auf die Patenterteilung: **22.11.2006**
(21) Anmeldenummer: 03730090.2
(22) Anmeldetag: 22.05.2003
(51) Int. Cl.: F23J 13/04, F23J 11/12

(54) **VORRICHTUNG ZUR FüHRUNG UND AUSLEITUNG VON ABLUFT**
DEVICE FOR GUIDING AND EVACUATING USED AIR
DISPOSITIF POUR GUIDER ET EVACUER DE L'AIR VICIE

(30) Priorität: 22.06.2002 DE 10228001
(43) Veröffentlichungstag der Anmeldung: 25.05.2005
(73) Patentinhaber: Deutsche Rockwool Mineralwoll GmbH & Co. OHG, 45966 Gladbeck (DE)
(72) Erfinder: DASCHKEIT, Axel, 59192 Bergkamen (DE); SCHWARK, Martin, 46242 Bottrop (DE)
(74) Vertreter: Wanischeck-Bergmann, Axel
(86) Internationale Anmeldenummer: PCT/EP2003/005351
(87) Internationale Veröffentlichungsnummer: WO 2004/001291

(56) Entgegenhaltungen:
- EP-A- 0 190 394
- EP-A- 0 862 020
- DE-A- 3 411 924
- DE-A- 19 538 536
- DE-A- 19 905 103
- US-A- 3 842 721
- US-A- 4 608 963

## Beschreibung

Die Erfindung betrifft eine Vorrichtung zur Führung und Ausleitung von durch eine, in einem Gebäude zu Heizzwecken installierten Verbrennungseinrichtung, insbesondere Feuerstätte zur Verbrennung fossiler Brennstoffe, erzeugte Abluft, beispielsweise Verbrennungsgase, wie Rauchgase oder dergleichen, mit einer die bei der Verbrennung entstehende Abluft führenden Leitung und einer die Leitung umgebenden Außenschale, wobei zwischen der Leitung und der Außenschale eine als Formelement aus Mineralwolle ausgebildete Wärmedämmeinrichtung angeordnet ist, deren Innenfläche der Außenwandung der Leitung entsprechend ausgebildet ist.

Derartige Vorrichtungen sind aus dem Stand der Technik in vielfältiger Weise bekannt. Eine gattungsgemäße Vorrichtung ist beispielsweise aus der DE 196 16 268 A1 bekannt. Diese vorbekannte Vorrichtung besteht aus einer Leitung und einer die Leitung umgebenden Außenschale, wobei zwischen der Außenwandung und der Leitung und der Innenwandung der Außenschale eine als Formelement ausgebildete Wärmedämmeinrichtung angeordnet ist, deren Außenfläche entsprechend der Innenwandung der Außenschale und deren Innenfläche der Außenwandung der Leitung entsprechend ausgebildet sind, so dass diese Flächen im Wesentlichen an der Leitung und/oder der Außenschale anliegen. Die Formelemente weisen eine im Abstand zwischen dem Boden und der Decke eines Gebäudes bzw. eines Gebäudestockwerks entsprechende Höhe auf. Die Leitung besteht aus einzelnen Schamotterohren. Die Außenschale ist aus plattenförmigen Elementen ausgebildet, die vorzugsweise aus Gipskartonplatten bestehen. Eine derartige Vorrichtung hat sich für die genannten Zwecke bewährt.

Aus der DE 32 11 536 A1 ist eine als mehrschaliger Schornstein bezeichnete Vorrichtung bekannt, die wiederum aus einer Leitung und einer Außenschale besteht, wobei ein Spaltraum zwischen der Leitung und der Außenschale mit Dämmplatten ausgefüllt ist. Es handelt sich hierbei um sogenannte dreischalige Schornsteine, wobei das Rauchgas führende Innenrohr aus Schamotte, die das Innenrohr umgebende Wärmedämmschicht aus Mineralfasern und die Ummantelung aus Leichtbeton besteht.

Eine weitere Vorrichtung zur Führung und Ausleitung von durch eine Verbrennungseinrichtung erzeugte Abluft ist aus der DE 89 13 493 U1 bekannt. Diese hier Kaminrohr genannte Vorrichtung weist mindestens ein Rauchrohr, eine Wärmedämmung und einen das Rauchrohr und die Wärmedämmung umgebenden Außenmantel auf, der einstückig ausgebildet ist und aus einem glasfaserverstärktem Betonteil besteht. Dieser Glasfaserbeton-Außenmantel kann haushoch ausgebildet sein und wird in der Regel nach Erstellung des Gebäudes mittels eines Krans oder Kranfahrzeuges in die für den Kamin vorgesehene Öffnung senkrecht eingesetzt.

Aus der DE 296 07 387 U1 ist ein Dämmelement bekannt, wie es für die Dämmung von im Querschnitt polygonal, insbesondere rechteckig, vorzugsweise quadratisch ausgebildeten Rohrleitungen, vorzugsweise von Rohrleitungen für die Abführung von bei der Verbrennung von fossilen Brennstoffen in Heizungsanlagen entstehenden Abgasen Verwendung findet. Dieses Dämmelement hat in einer Hauptfläche mehrere, im Wesentlichen parallel verlaufende Ausnehmungen, die in mehreren, nämlich der Anzahl der Außenflächen der Rohrleitung entsprechenden und zueinander beabstandeten Gruppen angeordnet sind.

Ferner ist aus der US-A1-4608963 eine Vorrichtung gemäß dem Oberbegriff des Anspruchs 1 bekannt.

Schließlich ist aus der DE 199 05 103 A1 eine Vorrichtung zur abdichtenden Einfassung von Rohr- und/oder Leitungssträngen bekannt, die in einer Mauer- und/oder Decken- bzw. Bodenöffnung eines Gebäudes einsetzbar ist und die aus einer den Rohr- und/oder Leitungsstrang ummantelnden Manschette besteht, die bei Brandeinwirkung hitzeresistent und rauchdicht ist. Die Manschette ist als Rohrschale aus Mineralfasern ausgebildet, wobei die Rohrschale in Achsrichtung und in Radialrichtung flexibel ist. An die Manschette schließt sich ein Schott an, welches die Mauer- und/oder Decken- bzw. Bodenöffnung ausfüllt. Das Schott besteht beispielsweise aus Brandschutzmörtel, der einseitig mit einer Mineralwolleplatte beplankt sein kann.

Ausgehend von diesem Stand der Technik liegt der Erfindung die **Aufgabe** zugrunde, eine gattungsgemäße Vorrichtung dahingehend weiterzuentwickeln, dass in einfacher und insbesondere kostengünstiger Weise eine leicht zu installierende und nachträglich einzubauende Vorrichtung geschaffen wird.

Zur **Lösung** dieser Aufgabenstellung ist vorgesehen, dass die Leitung durch zumindest eine Geschossdecke geführt, die Außenwandung im Bereich der Geschossdecke unterbrochen ausgebildet und zwischen der Leitung und der Geschossdecke ein, einen Spaltraum zwischen der Leitung und der Geschossdecke dichtend ausfüllendes Dämmelement angeordnet ist.

Üblicherweise wird eine aus dem Stand der Technik bekannte Vorrichtung mit allen drei Konstruktionselementen, nämlich der Außenschale, der Leitung für die Abluft und der Wärmedämmung über die gesamte Höhe hinweggeführt, so dass sich hieraus auch eine bestimmte Vorgehensweise beim Aufbau derartiger Vorrichtungen ergibt. Derartige Vorrichtungen sind in der Regel nicht geeignet, ohne großen Aufwand in Gebäude nachträglich eingebaut zu werden. Vielmehr muß bereits bei der Erstellung des Gebäudes entsprechend vorgegangen werden, wobei parallel mit dem Baufortschritt des Gebäudes, insbesondere im Hinblick auf die Erstellung der einzelnen Geschosse die Vorrichtung aufgemauert wird. Hierdurch ergeben sich aber auch im Kontaktbereich zwischen den Geschossdecken und der Vorrichtung wärmeschwankungsbedingte Materialausdehnungen, die in nicht seltener Weise zu Rissen im Bereich der Durchführung der Vorrichtung durch Geschossdecken führen.

Bei der erfindungsgemäßen Vorrichtung ist vorgesehen, dass lediglich die Leitung sich über die gesamte Höhe des Gebäudes, d.h. von der Feuerstätte bis zum oftmals dachseitig vorgesehenen Ausgang erstreckt, während die Wärmedämmeinrichtung und die Außenwandung jeweils im Bereich der Geschossdecken abgesetzt sind. Eine derartige Vorrichtung lässt sich in einfacher Weise nachträglich in bestehende Gebäude integrieren, da zu diesem Zweck lediglich entsprechende Kernbohrungen in die Geschossdecken möglichst koaxial eingebracht werden müssen, um im Anschluß hieran die Leitung einzusetzen, welche dann mit der Wärmedämmeinrichtung ummantelt wird. Im Bereich der Geschossdecken wird sodann der Spaltraum zwischen der Leitung und der Geschossdecke mit einem Dämmelement dichtend ausgefüllt, bevor in einem letzten Schritt die Außenwandung zwischen den Geschossdecken bzw. Geschossböden errichtet wird. Auf diese Weise lässt sich eine kostengünstig herstellbare Vorrichtung mit geringem Arbeitsaufwand in ein Gebäude integrieren, wobei selbstverständlich derartige erfindungsgemäße Vorrichtungen auch in Neubauten mit zunehmendem Baufortschritt einbauen lassen.

Nach einem weiteren Merkmal der Erfindung ist vorgesehen, dass die Außenschale aus plattenförmigen Elementen besteht, die vorzugsweise aus Gipskartonplatten gebildet sind. Diese Ausgestaltung hat den Vorteil, dass relativ leichte Bauelemente für die Außenschale verwendet werden. Auf die Verwendung von sogenannten Mantelsteinen kann verzichtet werden. Die Gipskartonplatten können in einfacher Weise an zuvor aufgestellten und mit Decke und Boden verbundenen Ständern befestigt werden. Ein weiterer Vorteil besteht darin, dass die Gipskartonplatten aufgrund ihrer Materialstärke nur relativ wenig Wohnfläche im Vergleich zu den zuvor genannten Mantelsteinen in Anspruch nehmen.

Nach einem weiteren Merkmal der Erfindung ist vorgesehen, dass die Außenschale beabstandet zur Wärmedämmeinrichtung angeordnet ist. Durch die Vermeidung des direkten Kontaktes mit der Wärmedämmeinrichtung werden auch hohe Temperaturen der Außenschale vermieden, so dass die Außenschale keine F-Klassifizierung aufweisen muß und lediglich als Sichtschutz dient.

Es ist ferner vorgesehen, dass der Abstand zwischen der Außenschale und der Leitung größer ist, als die Breite des Spaltraumes zwischen der Leitung und der Geschossdecke. Hierdurch ist sichergestellt, dass die Außenschale nicht im Bereich des Spaltraums aufgestellt ist und dass die Außenschale auch den Spaltraum unzugänglich macht. Eine Beschädigung des Dämmelementes im Spaltraum durch nachfolgende handwerkliche Arbeiten oder durch den bestimmungsgemäßen Wohngebrauch eines Gebäudes wird hierdurch vermieden.

Die Wärmedämmeinrichtung besteht aus vorzugsweise mehreren, übereinander angeordneten, dichtend anliegenden Rohrschalen. Derartige Rohrschalen lassen sich in einfacher Weise an der Leitung montieren. Vorzugsweise bestehen die Rohrschalen aus Mineralwolle, die eine Rohdichte zwischen 70 und 150 kg/m³ aufweist, so dass die Rohrschalen eine ausreichende radiale aber auch axiale Flexibilität haben, die den Ausgleich von Unregelmäßigkeiten in der Oberfläche der Leitung, beispielsweise im Bereich des Übergangs benachbarter Rohrschüsse ermöglichen.

Die Leitung besteht vorzugsweise aus gasdichten, ein- oder zweiwandigen Edelstahlabgasrohren, Kunststoffabgasrohren, keramischen Abgasrohren, Leichtmetallabgasrohren und/oder Verbundwerkstoffabgasrohren. An diese Leitung werden Regelfeuerstätten angeschlossen. Die Leitung wird durch Deckenöffnungen geführt, die insbesondere als Kernbohrungen ausgebildet sind.

Nach einem weiteren Merkmal der Erfindung ist vorgesehen, dass das Dämmelement im Spaltraum aus einer organisch oder anorganisch gebundenen Mineralfaserrohrschale, insbesondere aus Steinwolle und/oder Glaswolle besteht. Das Dämmelemente im Spaltraum dient der Erhaltung der Feuerwiderstandsdauer der Geschossdecken.

Vorzugsweise weist das Dämmelement einen Schmelzpunkt von zumindest 600° C, insbesondere von mehr als 900° C, vorzugsweise von mehr als 1000° C auf. Das Dämmelement ist als gewickelte oder segmentierte Rohrschale ausgebildet, die vorzugsweise aus einzelnen, untereinander verklebten Segmenten besteht. Um die Feuerwiderstandsdauer üblicher Geschossdecken bereitstellen zu können, hat es sich als vorteilhaft erwiesen, das Dämmelemente mit einer Rohdichte zwischen 20 und 600 kg/m³, insbesondere zwischen 20 und 200 kg/m³ auszubilden.

Ergänzend kann das Dämmelement eine außenliegende Kaschierung aufweisen, die insbesondere aus Aluminium oder anderen Metall-/Metallsandwichfolien oder aus Kunststofffolien oder aus Kunststoffverbundfolien besteht.

Schließlich ist nach einem weiteren Merkmal der Erfindung vorgesehen, dass die Kaschierung an zumindest einem Ende einen Überlappungsbereich hat, der mit dem gegenüberliegenden Ende der Kaschierung verbindbar ist. Die Kaschierung ist demzufolge dazu geeignet, einen in Längsrichtung der Rohrschale verlaufenden Schlitz zu verschließen, wobei über die Kaschierung eine radiale Spannung in der Rohrschale aufgebaut werden kann, um ein dichtendes Aneinanderliegen der beiden im Bereich der axialen Öffnungen der Rohrschale angeordneten Flächen zu ermöglichen.

Weitere Merkmale und Vorteile der Erfindung ergeben sich aus der nachfolgenden Beschreibung der zugehörigen Zeichnung, in der eine bevorzugte Ausführungsform einer erfindungsgemäßen Vorrichtung dargestellt ist.

In der Zeichnung ist ein Abschnitt eines Gebäudes im Längsschnitt dargestellt. Das Gebäude 1 besteht aus einem Kellergeschoss 2 und einem Erdgeschoss 3 sowie einem Dach 4, welches als Schrägdach ausgebildet ist. Zwischen dem Kellergeschoss 2 und dem Erdgeschoss 3 ist eine erste Geschossdecke 5 angeordnet. Eine zweite Geschossdecke 5 befindet sich unterhalb des Daches 4 und oberhalb des Erdgeschosses 3. Es versteht sich von selbst, dass das Gebäude 1 auch eine darüber hinausgehende Anzahl von Geschossen aufweisen kann, wodurch sich auch die Anzahl der Geschossdecken 5 erhöht.

Jede Geschossdecke 5 weist eine Bohrung 6 von kreisrundem Querschnitt auf. In diese Bohrungen 6 ist eine das Dach 4 durchstoßende Vorrichtung 7 vorgesehen, die der Führung und Ausleitung von durch eine im Kellergeschoss 2 angeordneten, nicht näher dargestellten Verbrennungseinrichtung erzeugten Abluft dient. Die Verbrennungseinrichtung ist an einem Anschlussstutzen 8 angeschlossen, der rechtwinklig in eine Leitung 9 mündet, welche Bestandteil der Vorrichtung 7 ist. Die Leitung 9 ist zentrisch in den Bohrungen 6 angeordnet. Zwischen der Leitung 9 und einer Geschossdecke 5 ist ein Spaltraum 10 ausgebildet, der mit einem Dämmelement 11 dichtend ausgefüllt ist.

Die Leitung 9 ist mit einer Wärmedämmeinrichtung 12, bestehend aus mehreren übereinander angeordneten, dichtend aneinander anliegenden Rohrschalen ummantelt.

Im Abstand zur Wärmedämmeinrichtung 12 weist die Vorrichtung 7 eine Außenschale 13 auf, die aus plattenförmigen Elementen, nämlich Gipskartonplatten besteht.

Die Wärmedämmeinrichtung 12 besteht aus Mineralwolle, die eine Rohdichte von 100 kg/m³ aufweist. Die Leitung 9 ist aus gasdichten einwandigen Edelstahlabgasrohren ausgebildet, die schussweise übereinander angeordnet sind.

Das Dämmelement 11 besteht aus einer organisch gebundenen Mineralfaserrohrschale aus Steinwolle und weist einen Schmelzpunkt von 1000° C auf. Die Rohdichte des Dämmelementes 11 beträgt 150 kg/m³. An der Außenmantelfläche des Dämmelementes 11 ist eine Kaschierung aus Aluminiumfolie angeordnet, die an einem Ende einen in Längsrichtung des Dämmelementes verlaufenden Schlitz überlappt und mit ihrem gegenüberliegenden Ende verklebbar ist.

## Patentansprüche

1. Vorrichtung zur Führung und Ausleitung von durch eine, in einem Gebäude (1) zu Heizzwecken installierten Verbrennungseinrichtung, insbesondere Feuerstätte zur Verbrennung fossiler Brennstoffe, erzeugte Abluft, beispielsweise Verbrennungsgase, wie Rauchgase oder dergleichen, mit einer die bei der Verbrennung entstehende Abluft führenden Leitung (9) und einer die Leitung (9) umgebenden Außenschale (13), wobei zwischen der Leitung (9) und der Außenschale (13) eine als Formelement aus Mineralwolle ausgebildete Wärmedämmeinrichtung (12) angeordnet ist, deren Innenfläche der Leitung (9) entsprechend ausgebildet ist, wobei die Leitung (9) durch zumindest eine Geschossdecke (5) geführt ist und die Außenschale (13) im Bereich der Geschossdecke (5) unterbrochen ausgebildet ist, **dadurch gekennzeichnet daß** zwischen der Leitung (9) und der Geschossdecke (5) ein, einen Spaltraum (10) zwischen der Leitung (9) und der Geschossdecke (5) dichtend ausfüllendes Dämmelement (11) angeordnet ist.

2. Vorrichtung nach Anspruch 1,
**dadurch gekennzeichnet,**
**dass** die Außenschale (13) aus plattenförmigen Elementen besteht, die vorzugsweise aus Gipskartonplatten gebildet sind.

3. Vorrichtung nach Anspruch 1,
**dadurch gekennzeichnet,**
**dass** die Außenschale (13) beabstandet zur Wärmedämmeinrichtung (12) angeordnet ist.

4. Vorrichtung nach Anspruch 3,
**dadurch gekennzeichnet,**
**dass** der Abstand zwischen der Außenschale (13) und der Leitung (9) größer ist, als die Breite des Spaltraumes (10) zwischen der Leitung (9) und der Geschossdecke (5).

5. Vorrichtung nach Anspruch 1,
**dadurch gekennzeichnet,**
**dass** die Wärmedämmeinrichtung (12) aus vorzugsweise mehreren, übereinander angeordneten, dichtend aneinander anliegenden Rohrschalen besteht.

6. Vorrichtung nach Anspruch 1,
**dadurch gekennzeichnet,**
**dass** die Mineralwolle der Wärmedämmeinrichtung (12) eine Rohdichte zwischen 70 und 165 kg/m³ aufweist.

7. Vorrichtung nach Anspruch 1,
**dadurch gekennzeichnet,**
**dass** die Leitung (9) aus gasdichten ein- oder zweiwandigen Edelstahlabgasrohren, Kunststoffabgasrohren, keramischen Abgasrohren, Leichtmetallabgasrohren und/oder Verbundwerkstoffabgasrohren besteht.

8. Vorrichtung nach Anspruch 1,
**dadurch gekennzeichnet,**
**dass** das Dämmelement (11) im Spaltraum (10) aus einer organisch oder anorganisch gebundenen Mineralfaserrohrschale, insbesondere aus Steinwolle und/oder Glaswolle besteht.

9. Vorrichtung nach Anspruch 8,
**dadurch gekennzeichnet,**
**dass** das Dämmelement (11) einen Schmelzpunkt von zumindest 600° C, insbesondere von mehr als 900° C, vorzugsweise von mehr als 1.000° C aufweist.

10. Vorrichtung nach Anspruch 8,
**dadurch gekennzeichnet,**
**dass** das Dämmelement (11) als gewickelte oder segmentierte, vorzugsweise aus einzelnen, untereinander verklebten Segmenten bestehende Rohrschale ausgebildet ist.

11. Vorrichtung nach Anspruch 8,
**dadurch gekennzeichnet,**
**dass** das Dämmelement (11) eine Rohdichte zwischen 20 und 600 kg/m³, insbesondere zwischen 20 und 200 kg/m³ aufweist.

12. Vorrichtung nach Anspruch 8,
**dadurch gekennzeichnet,**
**dass** das Dämmelement (11) eine außenliegende Kaschierung aufweist, die insbesondere aus Aluminium- oder anderen Metall-/Metallsandwichfolien oder aus Kunststofffolien oder aus Kunststoffverbundfolien besteht.

13. Vorrichtung nach Anspruch 12,
**dadurch gekennzeichnet,**
**dass** die Kaschierung an zumindest einem Ende einen Überlappungsbereich hat, der mit dem gegenüberliegenden Ende der Kaschierung verbindbar ist.

## Claims

1. Device for guiding and evacuating used air, for example combustion gases like smoke gases or the like, that is produced by a combustion device, in particular by a fireplace for the combustion of fossil burnables installed for heating purposes in a building (1), said device comprising a conduit (9) for guiding used air that is produced during combustion and an outer shell (13) surrounding said conduit (9), wherein a thermal insulation means (12) which is formed as a preformed element made of mineral wool is arranged between said conduit (9) and said outer shell (13) and of which the inner surface is formed corresponding to said conduit (9), and wherein said conduit (9) is passed through at least one ceiling (5) and said outer shell (13) is formed interrupted in the area of the ceiling (5), **characterized in that** between said conduit (9) and said ceiling (5) an insulation element (11) is provided sealingly filling a gap (10) between said conduit (9) and said ceiling (5).

2. Device according to claim 1,
**characterized in that** said outer shell (13) consists of plate-like elements which are preferably formed from sandwich type plaster boards.

3. Device according to claim 1,
**characterized in that** said outer shell (13) is arranged spaced from said thermal insulation means (12).

4. Device according to claim 3,
**characterized in that** the distance between said outer shell (13) and said conduit (9) is larger than the width of the gap (10) between said conduit (9) and the ceiling (5).

5. Device according to claim 1,
**characterized in that** said thermal insulation device (12) consists of preferably several superposed and tightly abutting pipe shells.

6. Device according to claim 1,
**characterized in that** the mineral wool of said thermal insulation means (12) has a bulk density of between 70 and 165 kg/m³.

7. Device according to claim 1,
**characterized in that** said conduit (9) consists of gastight single- or double-walled special steel exhaust pipes, ceramic exhaust pipes, light metal exhaust pipes and/or composite material exhaust pipes.

8. Device according to claim 1,
**characterized in that** said insulation element (11) within said gap (10) consists of an organic or inorganic bound mineral fibre pipe shell, particularly from rock wool and/or glass wool.

9. Device according to claim 8,
**characterized in that** said insulation element (11) has a melting point of at least 800°C, particularly higher than 900°C and preferably higher than 1000°C.

10. Device according to claim 8,
**characterized in that** said insulation element (11) is formed as a wound or segmented pipe shell and preferably as a pipe shell that consists of individual segments that are interconnected by bonding.

11. Device according to claim 8,
**characterized in that** said insulation element (11) has a bulk density of between 20 and 600 kg/m³, in particular between 20 and 200 kg/m³.

12. Device according to claim 8,
**characterized in that** said insulation element (11) includes an outer lining which consists particularly of aluminium or other metal/metal sandwich foils or of plastic films or of plastic composite films.

13. Device according to claim 12,
**characterized in that** said lining includes at least on one end thereof an overlapping portion that can be connected to the opposite end of said lining.

## Revendications

1. Dispositif pour guider et évacuer de l'air vicié produit par un dispositif de combustion installé dans un bâtiment (1) pour le chauffage, en particulier d'un foyer de combustion de combustibles fossiles, par exemple des gaz de combustion tels que des gaz de fumée ou équivalent, avec une conduite (9) qui guide l'air vicié qui se produit lors de la combustion et une coque extérieure (13) qui entoure la conduite (9), un dispositif d'isolation thermique (12) configuré comme un élément moulé en laine minérale étant placé entre la conduite (9) et la coque extérieure (13), dispositif dont la surface intérieure est configurée de manière correspondante à la conduite (9), la conduite (9) étant guidée à travers au moins un plafond (5) et la coque extérieure (13) étant configurée en étant interrompue dans la zone du plafond (5), **caractérisé en ce qu'**un élément isolant (11), qui remplit en l'étanchant un espace intermédiaire (10) entre la conduite (9) et le plafond (5) est placé entre la conduite (9) et le plafond (4).

2. Dispositif selon la revendication 1,
**caractérisé en ce**
**que** la coque extérieure (13) est constituée par des éléments en forme de plaques qui sont formées de préférence en plaques de placoplâtre.

3. Dispositif selon la revendication 1,
**caractérisé en ce**
**que** la coque extérieure (13) est placée espacée du dispositif d'isolation thermique (12).

4. Dispositif selon la revendication 3,
**caractérisé en ce**
**que** l'espace entre la coque extérieure (13) et la conduite (9) est plus grand que la largeur de l'espace intermédiaire (10) entre la conduite (9) et le plafond (5).

5. Dispositif selon la revendication 1,
**caractérisé en ce**
**que** le dispositif d'isolation thermique (12) est constitué par de préférence plusieurs coques de tuyaux placées l'une au-dessus de l'autre, en adhérant l'une à l'autre.

6. Dispositif selon la revendication 1,
**caractérisé en ce**
**que** la laine minérale du dispositif d'isolation thermique (12) présente une masse volumique apparente entre 70 et 165 kg/m³.

7. Dispositif selon la revendication 1,
**caractérisé en ce**
**que** la conduite (9) est constituée par des tuyaux de gaz perdu en acier inoxydable, des tuyaux de gaz perdu en matière plastique, des tuyaux de gaz perdu en céamique, des tuyaux de gaz perdu en métal léger et/ou des tuyaux de gaz perdu en matériau composite à une ou deux parois, étanches au gaz.

8. Dispositif selon la revendication 1,
**caractérisé en ce**
**que** l'élément isolant (11) dans l'espace intermédiaire (10) est constitué par une coque de tuyau en fibres minérales liée organiquement ou inorganiquement, en particulier en laine minérale et/ou laine de verre.

9. Dispositif selon la revendication 8,
**caractérisé en ce**
**que** l'élément isolant (11) présente un point de fusion d'au moins 600 °C, en particulier de plus de 900 °C, de préférence de plus de 1000 °C.

10. Dispositif selon la revendication 8,
**caractérisé en ce**
**que** l'élément isolant (11) est constitué comme une coque de tuyau enroulée ou segmentée, de préférence constituée par différents segments collés l'un à l'autre.

11. Dispositif selon la revendication 8,
**caractérisé en ce**
**que** l'élément isolant (11) présente une masse volumique apparente entre 20 et 600 kg/m³, en particulier entre 20 et 200 kg/m³.

12. Dispositif selon la revendication 8,
**caractérisé en ce**
**que** l'élément isolant (11) présente un contrecollage situé à l'extérieur qui est constitué en particulier par des feuilles sandwich métalliques en aluminium ou en autre métal ou en feuilles de matière plastique ou en feuilles composites de matière plastique.

13. Dispositif selon la revendication 12,
**caractérisé en ce**
**que** le contrecollage a, à au moins une extrémité, une zone de chevauchement qui peut être reliée à l'extrémité opposée du contrecollage.
